# EUROPÄISCHE PATENTSCHRIFT

(11) **EP 0 520 188 B1**
(45) Veröffentlichungstag und Bekanntmachung des Hinweises auf die Patenterteilung: **23.08.1995**
(21) Anmeldenummer: 92108584.1
(22) Anmeldetag: 21.05.1992
(51) Int. Cl.: B42F 13/24

(54) **Ordnermechanik**
Mechanism for letter file
Mécanisme pour classeur

(30) Priorität: 22.06.1991 DE 4120720
(43) Veröffentlichungstag der Anmeldung: 30.12.1992
(73) Patentinhaber: Louis Leitz KG, D-70469 Stuttgart (DE)
(72) Erfinder: Voegele, Rolf, W-7015 Korntal-Münchingen 2 (DE)
(74) Vertreter: Wolf, Eckhard, Dr.-Ing.

(56) Entgegenhaltungen:
- DE-C- 350 736
- FR-A- 981 365
- FR-A- 1 511 128
- FR-A- 2 119 347
- FR-A- 2 129 513
- FR-A- 2 234 998
- GB-A- 869 342

## Beschreibung

Die Erfindung betrifft eine Ordnermechanik mit einer vorzugsweise aus Metallblech bestehenden Grundplatte, zwei im Abstand voneinander an der Grundplatte senkrecht überstehenden, vorzugsweise metallischen Aufreihstiften, einem im Abstand von den Aufreihstiften mittels eines Lagerstegs an der Grundplatte zwischen einer Offenstellung und einer Schließstellung begrenzt verschwenkbaren, zwei durch den Lagersteg im Abstand der Aufreihstifte voneinander gehaltene und mit diesen in der Schließstellung paarweise kuppelbare Umlegeschenkel aufweisenden, vorzugsweise aus einem gebogenen Metalldraht bestehenden Umlegebügel, einem im Bereich zwischen den Aufreihstiften und dem Umlegebügel über die Grundplatte überstehenden, vorzugsweise einstückig mit dieser verbundenen Lagerbock und einem am Lagerbock um eine quer zur Achse des Lagerstegs verlaufende Achse begrenzt verschwenkbar gelagerten, auf eine Kröpfung des Lagerstegs entgegen der Kraft einer Feder einwirkenden Betätigungshebel, der an seiner Spitze einen als Gleit- und Rastteil ausgebildeten Hebelarm aufweist.

Die Ordnermechanik ist für Briefordner bestimmt, die aus einem Ordnerrücken und je einem an diesem angelenkten Vorder- und Rückdeckel, vorzugsweise aus steifem Pappmaterial, bestehen. Die Ordnermechanik wird so in der Nähe des Ordnerrückens am Rückdeckel des Briefordners befestigt, vorzugsweise angenietet oder in eine hierfür vorgesehene Halterung eingesteckt, daß der Umlegebügel durch Betätigung des Betätigungshebels in Richtung Ordnerrücken unter Freigabe einer Öffnung zwischen Aufreihstiften und Bügel in seine Offenstellung verschwenkt werden kann. In diesem Zustand kann gelochtes Schriftgut auf der Seite der Aufreihstifte eingelegt oder herausgenommen werden, nachdem zuvor gegebenenfalls darüber befindliche Schriftgutlagen bei noch geschlossener Mechanik auf den Umlegebügel umgelegt worden sind. Im geschlossenen Zustand greift die Ordnermechanik mit ihren Aufreihstiften und ihrem Umlegebügel vom Rückdeckel durch den Ordner zum Vorderdeckel hindurch und rastet gegebenenfalls mit den umgebogenen Enden der Umlegeschenkel in mit Rastnasen versehende Durchsteckschlitze des Vorderdeckels ein.

Bei einer bekannten Ordnermechanik der eingangs angegebenen Art (FR-A-2 234 998) weist der aus Kunststoff hergestellte Betätigungshebel an seiner Spitze ein Gleit- und Rastteil auf, das von oben gegen die Bügelkröpfung anliegt. Weiter liegt gegen den Kröpfungsteil von unten her eine an der Grundplatte gelagerte Blattfeder unter Vorspannung an, die dafür sorgt, daß sich der Umlegebügel unter Mitnahme der auf ihn umgelegten Schriftgutteile beim Lösen des Betätigungshebels selbsttätig in seine Ausgangsstellung gelangt und in dieser gehalten wird. Zum Schließen des Umlegebügels wird der Betätigungshebel niedergedrückt und dabei das Gleit- und Rastteil zusammen mit dem Kröpfungsteil entgegen der Kraft der Feder nach unten geschwenkt, bis die Aufreihstifte und die zugehörigen Bügelschenkel mit ihren konisch ineinandergreifenden Stirnseiten gegeneinander gepreßt sind und das Gleit- und Rastteil über den Totpunkt hinweg in seine Schließlage gebracht ist. In der Schließlage des Gleit- und Rastteils schlägt der Betätigungshebel mit einem Ausleger gegen die Grundplatte an. Zur Betätigung der bekannten Ordnermechanik ist ein relativ großer Schwenkweg des Betätigungshebels erforderlich, was dazu führt, daß der Betätigungshebel im geöffneten Zustand in die Nähe der Einhängeöffnung auf der Seite des Umlegebügels gelangt und diesen gegen ein Einund Aushängen von Schriftgut versperrt.

Weiter ist es bei einer ähnlichen Ordnermechanik an sich bekannt (DE-C-350 736), den Umlegebügel im Bereich der Kröpfung des Lagerstegs mit einem Gleitkurvenelement zu versehen, welches eine schräg über die durch die Kröpfung aufgespannte Ebene überstehende, an ihrem oberen Ende in eine Raststelle mündende Gleitfläche aufweist. Das Gleitkurvenelement ist dort in Form einer Ausbiegung in den aus einem gebogenen Runddraht bestehenden Umlegebügel im Kröpfungsbereich eingeformt. Der an seinem einen Ende mittels eines Niets an einem aus der Grundplatte herausgebogenen Lagerschild angelenkte, zweiarmige Betätigungshebel liegt mit einer an der Spitze des einen Hebelarms angeordneten, parallel zur Hebelachse überstehenden Rolle gegen die Bügelkröpfung im Bereich des eingeformten Gleitkurvenelements an und rastet in den beiden Endstellungen auf der einen und der anderen Seite des Gleitkurvenelements an der Bügelkröpfung ein. Im geöffneten Zustand gelangt der Schwenkhebel in die Nähe der Einhängeöffnung auf der Seite des Umlegebügels und versperrt diese gegen ein Ein- und Aushängen von Schriftgut.

Der Erfindung liegt daher die Aufgabe zugrunde, eine einfach handhabbare Ordnermechanik zu entwickeln, deren Betätigungshebel einen kleinen Schwenkweg aufweist.

Zur Lösung dieser Aufgabe wird gemäß der Erfindung die im Patentanspruch 1 angegebene Merkmalskombination vorgeschlagen. Weitere vorteilhafte Ausgestaltungen und Weiterbildungen der Erfindung ergeben sich aus den abhängigen Ansprüchen.

Die Erfindung geht von der Erkenntnis aus, daß der Schließvorgang und umgekehrt auch der Öffnungsvorgang der Ordnermechanik in zwei Phasen abläuft, der Bewegungsphase, in der der Umlegebügel unter Verkleinerung der Ein- und Aushängeöffnung gegen die Aufreihstifte geschwenkt wird und der Schließphase, in der die Schließkraft zwischen den Aufreihstiften und dem Umlegebügel aufgebaut wird. Um einen kurzen Schwenkweg des Betätigungshebels zu erreichen, ist deshalb dafür zu sorgen, daß in der Bewegungsphase in Anpassung an die zu überwindenden Federkräfte ein optimales Übersetzungsverhältnis zwischen Hebel- und Umlegebügelbewegung eingestellt wird und daß die notwendige Schließkraft - im Unterschied zu den herkömmlichen Ordnermechaniken - mit einem möglichst kurzen Hebelweg aufgebaut wird. Um dies zu erreichen, wird gemäß der Erfindung vorgeschlagen, daß im Bereich der Kröpfung des Lagerstegs am Umlegebügel ein Gleitkurvenelement aus Kunststoff angeordnet ist, das eine schräg über die zur Kröpfung aufgespannte Ebene überstehende, an ihrem oberen Ende in eine Raststelle mündende, in Verschieberichtung des Gleit- und Rastteils schraubenartig gewendelte Gleitfläche aufweist. Um die hierbei auftretenden Druck- und Abriebkräfte so klein wie möglich zu halten, ist gemäß einer bevorzugten Ausgestaltung der Erfindung der Gleit- und Rastnocken des Betätigungshebels im Querschnitt keilförmig ausgebildet und weist dabei eine über den gesamten Schwenkbereich des Betätigungshebels linienförmig gegen die Gleitfläche anliegende und in die Rastvertiefung eingreifende Keilspitze auf.

Mit den erfindungsgemäßen Maßnahmen wird erreicht, daß zur Herstellung der erforderlichen Schließkraft nur ein relativ kurzer Rastweg überwunden werden muß und daß in der Bewegungsphase das Übersetzungsverhältnis zwischen Hebelweg und Bügelweg über die Steigung der Gleitfläche in weiten Grenzen frei wählbar und dadurch optimal anpaßbar ist. Insgesamt kann dadurch der für die Betätigung der Ordnermechanik erforderliche Schwenkweg des Hebels den gegebenen räumlichen-Verhältnissen optimal angepaßt werden. Als Materialpaarung zwischen Gleitkurvenelement und dem auf diesem aufgleitenden Hebel hat sich Kunststoff als besonders vorteilhaft erwiesen. Durch die schraubenförmig gewendelte Gleitfläche des Gleit- und Rastteils wird der Besonderheit Rechnung getragen, daß das mit dem Kröpfungsteil des Umlegebügels starr verbundene Gleitkurvenelement beim Schließ- und Öffnungsvorgang relativ zum Betätigungshebel verschwenkt wird, wobei in jeder Schwenkposition des Hebels eine linienförmige Anlage zwischen der Spitze des Gleit- und Rastteils einerseits und der Gleitfläche des Gleitkurvenelements andererseits möglich ist.

Konstruktiv kann dies dadurch erreicht werden, daß die Gleitfläche durch zwei einen unterschiedlichen Anstellwinkel gegenüber der durch die Kröpfung aufgespannten Ebene aufweisende Seitenflanken begrenzt ist, wobei die dem Lagerbock zugewandte Seitenflanke steiler als die andere Seitenflanke ist. Die Differenz zwischen den Anstellwinkeln beträgt dabei zweckmäßig 6° bis 14°, vorzugsweise 9° bis 11°, wobei der Anstellwinkel der dem Lagerbock zugewandten Seitenflanke bei optimalem Übersetzungsverhältnis in der Bewegungsphase 50° bis 60° und der anderen Seitenflanke 60° bis 70° beträgt.

Die Raststelle des Gleitkurvenelements ist zweckmäßig als Rastvertiefung ausgebildet, während der Gleit- und Rastteil des Betätigungshebels als in die Rastvertiefung einrastender Gleit- und Rastnocken ausgebildet ist. In kinematischer Umkehrung hierzu kann die Raststelle des Gleitkurvenelements auch als Rastnocken ausgebildet sein, während der Gleit- und Rastteil des Betätigungshebels eine auf den Rastnocken aufrastbare Rastvertiefung aufweisen kann. Schließlich kann eine Rastverbindung auch dadurch hergestellt werden, daß die Raststelle des Gleitkurvenelements und der Gleit- und Rastteil des Betätigungshebels gegeneinander unter Vorspannung anschlagende Rastflächen aufweisen.

Gemäß einer weiteren vorteilhaften Ausgestaltung der Erfindung ist die Gleitfläche nach oben hin durch eine Rastkante von der Rastvertiefung und nach unten durch eine Fußkante von einem angrenzenden Fußteil getrennt, wobei die Rastkante und die Fußkante einen zum Lagerbock hin offenen spitzen Winkel miteinander einschließen, der in der Stirnseitenprojektion gesehen 10° bis 24°, vorzugsweise 15° bis 19° betragen kann. Auch diese Maßnahmen tragen dazu bei, daß es zwischen dem Gleit- und Rastteil des Betätigungshebels einerseits und der Gleitfläche andererseits über den gesamten Schwenkbereich zu einer linienförmigen und nicht punktförmigen Anlage kommt. Die Rastkante am oberen Ende der Gleitfläche ist bezüglich der Grundplatte im wesentlichen senkrecht unter der Schwenkachse des Betätigungshebels angeordnet, während sich die Rastvertiefung auf der der Gleitfläche abgewandten Seite der Rastkante befindet. Mit dieser Maßnahme wird eine zusätzliche Sicherung des Hebels in der Schließstellung durch Überschreiten des Totpunktes des Hebels erreicht. Eine weitere Verbesserung in dieser Hinsicht wird dadurch erzielt, daß die Rastvertiefung durch eine gegenüber der Rastkante erhöhte Rückflanke am Gleitkurvenstück begrenzt ist.

Da durch das Verschwenken des Gleitkurvenstücks gegenüber dem Hebel im Zuge des Bewegungsablaufs zusätzlich eine seitliche Relativverschiebung zwischen dem Gleit- und Rastnocken einerseits und der Gleitfläche andererseits erfolgt, ist es zweckmäßig, die den Gleit- und Rastnocken bildende Keilspitze breiter als die Gleitfläche des Gleitkurvenelements auszubilden.

Mit der erfindungsgemäßen Maßnahme ist es möglich, den Betätigungshebel in Anpassung an das Gleitkurvenelement so zu gestalten, daß er einen in der Offenstellung unter einem Winkel von weniger als 25° von der Grundplatte aus nach oben und in der Schließstellung unter einem Winkel von weniger als 10° zur Grundplatte hin nach unten weisenden Betätigungsarm aufweist, wobei der Betätigungsarm und der den Gleit- und Rastnocken tragende Hebelarm des zweiarmigen Betätigungshebels zweckmäßig einen Winkel von 75 - 95° miteinander einschließen.

Der aus Kunststoff bestehende Betätigungshebel kann entweder einseitig an einem aus der Grundplatte herausgebogenen, den Lagerbock bildenden Lagerschild oder zweiseitig an einem die Kröpfung übergreifenden kastenförmigen Lagerbock gelagert sein.

Grundsätzlich ist es möglich, das aus Kunststoff bestehende Gleitkurvenelement auf den Kröpfungsteil des Umlegebügels aufzuspritzen. Gemäß einer bevorzugten Ausgestaltung der Erfindung weist das Gleitkurvenelement eine randoffene Rastöffnung zum Aufrasten auf den Kröpfungsteil des Umlegebügels auf, wobei am Kröpfungsteil des Umlegebügels mindestens ein durch Kaltverformung erzeugter, einseitig überstehender Quetschkeil angeordnet sein kann, auf den das Gleitkurvenelement mit einer entsprechend ausgebildeten Aussparung formschlüssig aufgerastet werden kann. Das Gleitkurvenelement ist auf den Kröpfungsteil mit seiner Gleitfläche zwar einseitig in Richtung Betätigungshebel orientiert. Zur Montageerleichterung ist es jedoch vorteilhaft, wenn das Gleitkurvenelement zwei gegen Verdrehen um 180° symmetrisch zueinander angeordnete Gleitflächen und Rasten aufweist, von denen im montierten Zustand jeweils nur eine wirksam ist.

Zur Vermeidung der Verletzungsgefahr und zur Verbesserung des Aussehens kann am Betätigungshebel ein den Gleit- und Rastnocken sowie den Lagerbock übergreifendes Abdeckteil angeformt werden.

In kinematischer Umkehrung ist es grundsätzlich möglich, das die Gleitfläche und die Rastvertiefung aufweisende Gleitkurvenelement am Betätigungshebel und den Gleit- und Rastnocken am Kröpfungsteil des Umlegebügels anzuordnen, vorzugsweise anzuformen. Diese Alternative ist jedoch mit konstruktiven und materialtechnischen Schwierigkeiten verbunden, die einen erheblichen Mehraufwand erfordern.

Im folgenden wird die Erfindung anhand einiger in der Zeichnung in schematischer Weise dargestellter Ausführungsbeispiele näher erläutert. Es zeigen:
- Fig. 1a und b: eine Stirnseitenansicht einer Ordnermechanik im offenen und geschlossenen Zustand;
- Fig. 2a und b: eine Vorderansicht der Ordnermechanik im offenen und geschlossenen Zustand;
- Fig. 3: eine Draufsicht auf die Ordnermechanik ohne Betätigungshebel;
- Fig. 4: einen senkrechten Schnitt durch die Ordnermechanik im Bereich des Betätigungshebels in vergrößerter Darstellung;
- Fig. 5a bis c: eine vergrößerte Darstellung eines Gleitkurvenelements in einer Seitenansicht, einer Stirnseitenansicht und einer Draufsicht;
- Fig. 6a bis c: ein abgewandeltes Ausführungsbeispiel eines Gleitkurvenelements in einer Seitenansicht, einer Stirnseitenansicht und einer Schnittdarstellung.

Die in der Zeichnung dargestellte Ordnermechanik ist für den Einbau in Briefordner bestimmt. Sie besteht im wesentlichen aus einer am Rückdeckel eines Briefordners befestigbaren Grundplatte 10 aus Metallblech, zwei im Abstand voneinander an der Grundplatte 10 senkrecht überstehenden metallischen Aufreihstiften 12, einem mittels eines Lagerstegs 14 an zwei im Abstand voneinander aus der Grundplatte herausgebogenen Lagerlaschen 16 verschwenkbar gelagerten Umlegebügel 18, einem im Bereich zwischen den Aufreihstiften 12 und dem Umlegebügel 18 aus dem Material der Grundplatte herausgebogenen Lagerschild 20 und einem am Lagerschild 20 schwenkbar gelagerten Betätigungshebel 22. Der aus einem gebogenen Metalldraht bestehende Umlegebügel weist außerdem zwei an den Enden des Lagerstegs 14 nach oben gebogene und mit ihren freien Enden zu den Aufreihstiften 14 hin gekrümmte Umlegeschenkel 24 auf, die in der Schließstellung mit je einem der Aufreihstifte 12 stirnseitig kuppelbar sind (Fig. 1a) und in der Öffnungsstellung eine Öffnung zum Einhängen von Schriftgut auf die Aufreihstifte und/oder den Umlegebügel freigeben (Fig. 1b). Der Umlegebügel 18 weist ferner im mittleren Bereich des Lagerstegs 14 ein Kröpfungsteil 26 auf, auf dem ein Gleitkurvenelement 28 aus Kunststoff form- und kraftschlüssig aufgerastet ist. Das Kröpfungsteil 26 ist zu diesem Zweck mit einem durch Kaltverformung angeformten Quetschkeil 30 versehen, der in eine entsprechend geformte randoffene Aussparung 32 innerhalb der das Kröpfungsteil umfassenden Rastaussparung 34 des Gleitkurvenelements 28 formschlüssig eingreift (Fig. 4 und 5).

Auf seiner dem Betätigungshebel 22 zugewandten Stirnseite weist das Gleitkurvenelement eine vom Kröpfungsteil 26 aus schräg nach oben weisende Gleitfläche 36 auf, die nach oben hin über eine Rastkante 38 in eine quer verlaufende Rastvertiefung 40 mündet. Das Gleitkurvenelement 28 wird von unten her über eine gegen die Kröpfung 26 wirkende Feder 42 nach oben gedrückt, so daß es in jeder Schwenklage des Betätigungshebels 22 mit seiner Gleitfläche 26 bzw. seiner Rastvertiefung 40 gegen einen keilförmigen Gleit- und Rastnocken 44 des Betätigungshebels 22 anliegt. Der Gleit- und Rastnocken 44 bildet die Spitze eines Hebelarms 46, der im Bereich des Schwenklagers 48 etwa senkrecht zum Betätigungsarm 50 im wesentlichen nach unten übersteht. Wie insbesondere aus Fig. 4 zu ersehen ist, ist die Keilspitze 52 des Gleit- und Rastnockens 44 etwas breiter als die Gleitfläche des Gleitstücks ausgebildet. Durch eine entsprechende schraubenförmig gewendelte Formgebung der Gleitfläche 36 wird erreicht, daß der Gleit- und Rastnocken 44 mit seiner Keilspitze 52 in jeder Schwenklage des Betätigungshebels 22 linienförmig gegen die Gleitfläche 36 anliegt und über die gesamte Breite in die Rastvertiefung 40 einrastet. Diese Form der Gleitfläche ist am besten in Fig. 5a und 5c und Fig. 6a und b erkennbar. Während in Fig. 5a bis c ein asymmetrisches Gleitkurvenelement mit sich nach oben verjüngender Gleitfläche 36 gezeigt ist, ist das in Fig. 6a bis c dargestellte Gleitkurvenelement zur Montageerleichterung um 180° drehsymmetrisch ausgebildet, wobei jeweils nur eine der Gleitflächen 36 und der Rastvertiefungen 40 im montierten Zustand wirksam werden. Wie insbesondere aus Fig. 5a und 6a zu ersehen ist, ist die im montierten Zustand dem Lagerschild 20 zugewandte Seitenflanke 54 der Gleitfläche 36 steiler als die andere Seitenflanke 56, so daß die in der Schließstellung etwa horizontale Rastkante 38 mit der die Gleitfläche 36 nach unten begrenzenden Fußkante 58 in der in Fig. 5b und 6b gezeigten Stirnseitenprojektion einen zum Lagerschild hin offenen Winkel einschließt. Die rückwärtige Begrenzungswand 60 der Rastvertiefung 40 ist etwas höher als die Rastkante 38 und sorgt so dafür, daß der Gleit- und Rastnocken 44 beim weiteren Niederdrücken des Betätigungshebels nicht nach hinten aus der Rastvertiefung 40 austreten kann.

Der als Kunststoff-Spritzgußteil ausgebildete Betätigungshebel ist mit einem angeformten Nietzapfen 62 durch eine im Tiefziehverfahren in das Lagerschild 20 eingeformte Lagerbüchse 64 hindurchgesteckt und an seiner über die Lagerbüchse überstehenden freien Stirnseite durch Warmverformung mit einem als Axiallager dienenden Nietkopf 66 versehen. Der Kunststoff-Betätigungshebel ist im übrigen einer beliebigen Formgestaltung zugänglich. Insbesondere ist bei dem gezeigten Ausführungsbeispiel eine die Lagerstelle und die Oberkante des Lagerschilds 20 übergreifende Abdeckung 68 am Hebel angeformt, die eine Verletzungsgefahr an den gegebenenfalls am Lagerschild vorhandenen Graten vermeidet.

Zusammenfassend ist folgendes festzustellen:
Die Erfindung bezieht sich auf eine Ordnermechanik mit einer Grundplatte 10, zwei an der Grundplatte überstehenden Aufreihstiften 12, einem an der Grundplatte 10 begrenzt verschwenkbar gelagerten Umlegebügel 18, einem im Bereich zwischen den Aufreihstiften 10 und dem Umlegebügel 18 über die Grundplatte 10 überstehenden Lagerschild 20 und einem am Lagerschild 20 verschwenkbar gelagerten, auf eine Kröpfung 26 des Umlegebügels 18 entgegen der Kraft einer Feder 42 einwirkenden Betätigungshebel 22. Um bei möglichst kleinem Schwenkweg des Betätigungshebels 22 eine einfachere Handhabung der Ordnermechanik zu erzielen, ist im Bereich der Kröpfung 26 des Umlegebügels 18 ein Gleitkurvenelement 28 aus Kunststoff angeordnet, das eine schräg über die durch die Kröpfung 26 aufgespannte Ebene überstehende, an ihrem oberen Ende in eine Rastvertiefung 40 mündende Gleitfläche 36 für einen an seiner Spitze als Gleit- und Rastnocken 44 ausgebildeten Hebelarm 46 des Betätigungshebels 22 aufweist. Um eine über den gesamten Schwenkbereich des Betätigungshebels 22 linienförmige Anlage zwischen Gleitfläche 36 und Gleit- und Rastnocken 44 zu erzielen, ist die Gleitfläche 36 des Gleitkurvenelements 28 in Verschieberichtung des Gleit- und Rastnockens 44 schraubenartig gewendelt.

## Patentansprüche

1. Ordnermechanik mit einer vorzugsweise aus Metallblech bestehenden Grundplatte (10), zwei im Abstand voneinander an der Grundplatte senkrecht überstehenden, vorzugsweise metallischen Aufreihstiften (12), einem im Abstand von den Aufreihstiften (12) mittels eines Lagerstegs (14) an der Grundplatte (10) zwischen einer Offenstellung und einer Schließstellung begrenzt verschwenkbar gelagerten, zwei durch den Lagersteg (14) im Abstand der Aufreihstifte voneinander gehaltene und mit diesen in der Schließstellung paarweise kuppelbare Umlegeschenkel aufweisenden, vorzugsweise aus einem gebogenen Metalldraht bestehenden Umlegebügel (18), einem im Bereich zwischen den Aufreihstiften (12) und dem Umlegebügel (18) über die Grundplatte (10) überstehenden, vorzugsweise einstückig mit dieser verbundenen Lagerbock (20), und einem am Lagerbock (20) um eine quer zur Achse des Lagerstegs (14) verlaufende Achse (48), begrenzt verschwenkbar gelagerten, auf eine Kröpfung (26) des Lagerstegs (14) entgegen der Kraft einer Feder (42) einwirkenden Betätigungshebel (22), der an seiner Spitze einen als Gleit- und Rastteil (44) ausgebildeten Hebelarm (46) aufweist, **gekennzeichnet durch** ein im Bereich der Kröpfung (26) des Lagerstegs (14) am Umlegebügel (18) angeordnetes Gleitkurvenelement (28) aus Kunststoff, das eine schräg über die durch die Kröpfung (26) aufgespannte Ebene überstehende, an ihrem oberen Ende in eine Raststelle (40) mündende, in Verschieberichtung des Gleit- und Rastteils (44) schraubenartig gewendelte Gleitfläche (36) aufweist.

2. Ordnermechanik nach Anspruch 1, **dadurch gekennzeichnet**, daß die Raststelle des Gleitkurvenelements (28) als Rastvertiefung (40) und der Gleit- und Rastteil des Betätigungshebels (22) als in die Rastvertiefung (40) einrastbarer Gleit- und Rastnocken (44) ausgebildet ist.

3. Ordnermechanik nach Anspruch 1, **dadurch gekennzeichnet**, daß die Raststelle des Gleitkurvenelements (28) als Rastnocken ausgebildet ist, und daß der Gleit- und Rastteil des Betätigungshebels eine auf den Rastnocken aufrastbare Rastvertiefung aufweist.

4. Ordnermechanik nach Anspruch 1, **dadurch gekennzeichnet**, daß die Raststelle des Gleitkurvenelements und der Gleit- und Rastteil des Betätigungshebels gegeneinander unter Vorspannung anschlagende Rastflächen aufweisen.

5. Ordnermechanik nach Anspruch 2, **dadurch gekennzeichnet**, daß der Gleit- und Rastnocken (44) des Betätigungshebels (22) im Querschnitt keilförmig ausgebildet ist und eine über den gesamten Schwenkbereich des Betätigungshebels (22) linienförmig gegen die Gleitfläche (36) anliegende und in die Rastvertiefung (40) einrastbare Keilspitze (52) aufweist.

6. Ordnermechanik nach Anspruch 5, **dadurch gekennzeichnet**, daß die den Gleit- und Rastnocken (44) begrenzende Keilspitze (52) breiter als die Gleitfläche (36) des Gleitkurvenelements (28) ist.

7. Ordnermechanik nach einem der Ansprüche 1 bis 6, **dadurch gekennzeichnet**, daß die Gleitfläche (36) mit der durch die Grundplatte (10) aufgespannten Ebene in jeder Schwenkposition des Betätigungshebels einen Aufgleitwinkel für den Gleit- und Rastnocken (44) von 55 - 70° einschließt.

8. Ordnermechanik nach Anspruch 7, **dadurch gekennzeichnet**, daß die Gleitfläche einen über den gesamten Schwenkbereich des Betätigungswinkels (22) im wesentlichen konstanten Aufgleitwinkel aufweist.

9. Ordnermechanik nach Anspruch 7, **dadurch gekennzeichnet**, daß die Gleitfläche (36) einen von der Kröpfung (26) zur Rastvertiefung (40) hin stetig abnehmenden Aufgleitwinkel aufweist.

10. Ordnermechanik nach Anspruch 7, **dadurch gekennzeichnet**, daß die Gleitfläche (36) einen von der Kröpfung (26) zur Rastvertiefung (40) hin zunächst konstanten oder zunehmenden und dann abnehmenden Aufgleitwinkel aufweist.

11. Ordnermechanik nach einem der Ansprüche 1 bis 10, **dadurch gekennzeichnet**, daß die Gleitfläche (36) durch zwei einen unterschiedlichen Anstellwinkel gegenüber der durch die Kröpfung (26) aufgespannten Ebene aufweisende Seitenflanken (54,56) begrenzt ist, wobei die den Aufreihstiften (12) zugewandte Seitenflanke (54) steiler als die andere Seitenflanke (56) ist.

12. Ordnermechanik nach Anspruch 11, **dadurch gekennzeichnet**, daß die Differenz zwischen den Anstellwinkeln 6 - 14°, vorzugsweise 9 - 11° beträgt.

13. Ordnermechanik nach Anspruch 11 oder 12, **dadurch gekennzeichnet**, daß der Anstellwinkel der den Aufreihstiften (12) zugewandten Seitenflanke (54) 60 - 70° und der der anderen Seitenflanke 50 bis 60° beträgt.

14. Ordnermechanik nach einem der Ansprüche 1 bis 13, **dadurch gekennzeichnet**, daß die Gleitfläche (36) eine bezüglich der Grundplatte (10) im wesentlichen senkrecht unter der Schwenkachse (64) des Betätigungshebels (22) angeordnete Rastkante (38) aufweist, und daß die Rastvertiefung (40) auf der der Gleitfläche (36) abgewandten Seite der Rastkante (38) angeordnet ist.

15. Ordnermechanik nach Anspruch 14**, dadurch gekennzeichnet**, daß die Rastvertiefung (40) durch eine gegenüber der Rastkante (38) erhöhte Rückwand (60) begrenzt ist.

16. Ordnermechanik nach einem der Ansprüche 1 bis 15, **dadurch gekennzeichne**t, daß die Gleitfläche (36) nach oben hin durch eine Rastkante (38) von der Rastvertiefung (40) und nach unten durch eine Fußkante (58) von einem angrenzenden Fußteil getrennt ist, und daß die Rastkante (38) und die Fußkante (58) einen zu den Aufreihstiften (12) hin offenen spitzen Winkel miteinander einschließen.

17. Ordnermechanik nach Anspruch 16, **dadurch gekennzeichnet**, daß der Winkel zwischen Rastkante (38) und Fußkante (58) in Stirnseitenprojektion (Fig. 5b) gesehen 10 - 24°, vorzugsweise 15 - 19° beträgt.

18. Ordnermechanik nach einem der Ansprüche 1 bis 17, **dadurch gekennzeichnet**, daß das Gleitkurvenelement (28) zwei gegen Verdrehen um 180° symmetrisch zueinander angeordnete Gleitflächen (36) und Raststellen (40) aufweist.

19. Ordnermechanik nach einem der Ansprüche 1 bis 18, **dadurch gekennzeichnet**, daß der Betätigungshebel (22) einen in der Offenstellung unter einem Winkel von weniger als 25° von der Grundplatte (10) aus nach oben und in der Schließstellung unter einem Winkel von weniger als 10° zur Grundplatte (10) hin nach unten weisenden Betätigungsarm (50) aufweist.

20. Ordnermechanik nach Anspruch 19, **dadurch gekennzeichnet**, daß der Betätigungsarm (50) und der den Gleit- und Rastnocken (44) tragende Hebelarm (46) des zweiarmigen Betätigungshebels (22) einen Winkel von 75 - 95° miteinander einschließen.

21. Ordnermechanik nach einem der Ansprüche 1 bis 20, **dadurch gekennzeichnet**, daß der aus Kunststoff bestehende Betätigungshebel (22) einseitig an einem aus der Grundplatte (10) herausgebogenen, den Lagerbock bildenden Lagerschild (20) gelagert ist.

22. Ordnermechanik nach einem der Ansprüche 1 bis 20, **dadurch gekennzeichnet**, daß der aus Kunststoff bestehende Betätigungshebel (22) zweiseitig an einem die Kröpfung (26) übergreifenden kastenförmigen Lagerbock gelagert ist.

23. Ordnermechanik nach einem der Ansprüche 1 bis 22, **dadurch gekennzeichnet**, daß das Gleitkurvenelement (28) eine randoffene Rastaussparung (34) zum Aufrasten auf den Kröpfungsteil (26) des Umlegebügels (18) aufweist.

24. Ordnermechanik nach Anspruch 1 bis 22, **dadurch gekennzeichnet**, daß das Gleitkurvenelement (28) auf den Kröpfungsteil (26) des Umlegebügels (18) aufgespritzt ist.

25. Ordnermechanik nach einem der Ansprüche 1 bis 24, **dadurch gekennzeichnet**, daß am Kröpfungsteil 826) des Umlegebügels (18) mindestens ein durch Kaltverformung erzeugter, einseitig überstehender Quetschkeil (30) angeordnet ist, und daß das Gleitkurvenelement (28) eine den Quetschkeil (30) formschlüssig aufnehmende Aussparung (32) aufweist.

26. Ordnermechanik nach einem der Ansprüche 1 bis 25, **dadurch gekennzeichnet**, daß am Betätigungshebel (22) ein den Gleit- und Rastnocken (44) und den Lagerbock (20) übergreifendes Abdeckteil (68) angeformt ist.

27. Ordnermechanik nach einem der Ansprüche 1 bis 20, **dadurch gekennzeichnet**, daß in kinematischer Umkehrung das die Gleitfläche und die Rastvertiefung aufweisende Gleitkurvenelement am Betätigungshebel (22) und der Gleit- und Rastnocken am Kröpfungsteil (26) des Umlegebügels (18) angeordnet, vorzugsweise angeformt ist.

## Claims

1. File mechanism, having a base plate (10) preferably made of sheet metal, two spaced-apart, preferably metal thread-on pins (12) projecting at right angles from the base plate, a folding clamp (18) preferably made of bent metal wire which is supported in the clearance of the thread-on pins (12) by means of a bearing web (14) on the base plate (10) so as to be capable of swivelling to a limited extent between an open position and a closed position and has two folding limbs, which are held by the bearing web (14) the same distance apart from one another as the thread-on pins and in the closed position may be coupled pairwise with the thread-on pins, a bearing block (20) projecting from the base plate (10) in the region between the thread-on pins (12) and the folding clamp (18) and preferably integrally connected to the base plate, and an operating lever (22) which is supported on the bearing block (20) so as to be capable of swivelling to a limited extent about an axis (48) extending at right angles to the axis of the bearing web (14), acts upon a cranked portion (26) of the bearing web (14) counter to the force of a spring (42) and has at its tip a lever arm (46) designed as a sliding and detent part (44), **characterized by** a plastic sliding curve element (28), which is disposed on the folding clamp (18) in the region of the cranked portion (26) of the bearing web (14) and has a sliding surface (36) projecting obliquely beyond the plane defined by the cranked portion (26), opening at its top end into a detent point (40) and helically coiled in the direction of displacement of the sliding and detent part (44).

2. File mechanism according to claim 1, **characterized in that** the detent point of the sliding curve element (28) takes the form of a detent recess (40) and the sliding and detent part of the operating lever (22) takes the form of a sliding and detent cam (44) which is latchable into the detent recess (40).

3. File mechanism according to claim 1, **characterized in that** the detent point of the sliding curve element (28) takes the form of a detent cam, and that the sliding and detent part of the operating lever comprises a detent recess which is latchable onto the detent cam.

4. File mechanism according to claim 1, **characterized in that** the detent point of the sliding curve element and the sliding and detent part of the operating lever comprise detent surfaces which strike against one another under prestressing.

5. File mechanism according to claim 2, **characterized in that** the sliding and detent cam (44) of the operating lever (22) is wedge-shaped in cross-section and has a wedge tip (52), which is in line contact with the sliding surface (36) over the entire swivelling range of the operating lever (22) and is latchable into the detent recess (40).

6. File mechanism according to claim 5, **characterized in that** the wedge tip (52) delimiting the sliding and detent cam (44) is wider than the sliding surface (36) of the sliding curve element (28).

7. File mechanism according to one of claims 1 to 6, **characterized in that** in each swivelling position of the operating lever the sliding surface (36) and the plane defined by the base plate (10) form a slide-on angle for the sliding and detent cam (44) of 55 - 70°.

8. File mechanism according to claim 7, **characterized in that** the sliding surface has a slide-on angle which is substantially constant over the entire swivelling range of the operating lever (22).

9. File mechanism according to claim 7, **characterized in that** the sliding surface (36) has a slide-on angle which continuously decreases from the cranked portion (26) towards the detent recess (40).

10. File mechanism according to claim 7, **characterized in that** the sliding surface (36) has a slide-on angle which from the cranked portion (26) towards the detent recess (40) is initially constant or increases and then decreases.

11. File mechanism according to one of claims 1 to 10, **characterized in that** the sliding surface (36) is delimited by two side flanks (54, 56) which have a different angle of incidence relative to the plane defined by the cranked portion (26), the side flank (54) facing the thread-on pins (12) being steeper than the other side flank (56).

12. File mechanism according to claim 11, **characterized in that** the difference between the angles of incidence is 6 - 14°, preferably 9 - 11°.

13. File mechanism according to claim 11 or 12, **characterized in that** the angle of incidence of the side flank (54) facing the thread-on pins (12) is 60 - 70° and that of the other side flank is 50 - 60°.

14. File mechanism according to one of claims 1 to 13, **characterized in that** the sliding surface (36) has a detent edge (38) which is disposed, in relation to the base plate (10), substantially vertically below the swivelling axis (64) of the operating lever (22), and that the detent recess (40) is disposed on the side of the detent edge (38) remote from the sliding surface (36).

15. File mechanism according to claim 14, **characterized in that** the detent recess (40) is delimited by a rear wall (60) which is higher than the detent edge (38).

16. File mechanism according to one of claims 1 to 15, **characterized in that** the sliding surface (36) is separated in an upward direction by a detent edge (38) from the detent recess (40) and in a downward direction by a bottom edge (58) from an adjoining bottom part, and that the detent edge (38) and the bottom edge (58) form an acute angle which is open towards the thread-on pins (12).

17. File mechanism according to claim 16, **characterized in that** the angle between detent edge (38) and bottom edge (58) viewed in front end projection (Fig.5b) is 10 - 24°, preferably 15 - 19°.

18. File mechanism according to one of claims 1 to 17, **characterized in that** the sliding curve element (28) has two sliding surfaces (36) and detent points (40) disposed symmetrically relative to one another against rotation through 180°.

19. File mechanism according to one of claims 1 to 18, **characterized in that** the operating lever (22) has an operating arm (50), which in the open position is directed upwards at an angle of less than 25° from the base plate (10) and in the closed position is directed downwards at an angle of less than 10° towards the base plate (10).

20. File mechanism according to claim 19, **characterized in that** the operating arm (50) and the lever arm (46) of the two-armed operating lever (22) carrying the sliding and detent cam (44) form an angle of 75 - 95°.

21. File mechanism according to one of claims 1 to 20, **characterized in that** the operating lever (22) made of plastic material is supported at one side on a bearing bracket (20), which is bent out from the base plate (10) and forms the bearing block.

22. File mechanism according to one of claims 1 to 20, **characterized in that** the operating lever (22) made of plastic material is supported on two sides on a box-shaped bearing block which overlaps the cranked portion (26).

23. File mechanism according to one of claims 1 to 22, **characterized in that** the sliding curve element (28) has an open-edged detent recess (34) for latching onto the cranked portion (26) of the folding clamp (18).

24. File mechanism according to claims 1 to 22, **characterized in that** the sliding curve element (28) is injection-moulded onto the cranked portion (26) of the folding clamp (18).

25. File mechanism according to one of claims 1 to 24, **characterized in that** at least one cold-worked, unilaterally projecting squeezing wedge (30) is disposed on the cranked portion (26) of the folding clamp (18), and that the sliding curve element (28) has a recess (32) which positively receives the squeezing wedge (30).

26. File mechanism according to one of claims 1 to 25, **characterized in that** a cover part (68) which overlaps the sliding and detent cam (44) and the bearing block (20) is formed on the operating lever (22).

27. File mechanism according to one of claims 1 to 20, **characterized in that**, in a kinematic reversal, the sliding curve element having the sliding surface and the detent recess is disposed, preferably moulded, on the operating lever (22) and the sliding and detent cam is disposed, preferably moulded, on the cranked portion (26) of the folding clamp (18).

## Revendications

1. Mécanique pour classeur, comprenant une plaque de base (10) réalisée de préférence en tôle métallique, deux broches d'enfilage (12) disposées à distance l'une de l'autre et dépassant verticalement de la plaque de base, un étrier de rabattage (18) constitué de préférence d'un fil de métal cintré monté sur la plaque de base (10), à distance des broches d'enfilage (12), au moyen d'une barrette de support (14), de manière à pouvoir effectuer un mouvement pivotant limité entre une position d'ouverture et une position de fermeture, et comportant deux branches de rabattage qui sont maintenues à distance des broches d'enfilage par la barrette de support (14) et peuvent être couplées par paires avec celles-ci dans la position de fermeture, une selle d'appui (20) qui dépasse de la plaque de base (10) dans la région entre les broches d'enfilage (12) et l'étrier de rabattage (18) et forme de préférence une seule pièce avec ladite plaque de base, et un levier de manoeuvre (22) qui est monté sur la selle d'appui (20) de façon à pouvoir pivoter de manière limitée autour d'un axe (48) orienté transversalement à l'axe de la barrette de support (14), et agit sur une partie coudée (26) de la barrette de support (14), contre la force d'un ressort (42), ledit levier de manoeuvre présentant à sa pointe un bras de levier (46) conformé en élément coulissant et d'arrêt (44) **caractérisée en ce** qu'elle comporte, dans la région de la partie coudée (26) de la barrette de support (14), une came de glissement (28) en matière plastique montée sur l'étrier de rabattage (18) qui présente une surface de glissement (36) conformée en hélice dans la direction de déplacement de l'élément de glissement et d'arrêt (44) qui dépasse en oblique du plan défini par la partie coudée (26) et dont l'extrémité supérieure débouche dans un cran d'arrêt (40).

2. Mécanique pour classeur selon la revendication 1, caractérisée en ce que le cran d'arrêt de la came de glissement (28) est conformé en creux d'arrêt (40) et que l'élément de glissement et d'arrêt du levier de manoeuvre (22) est réalisé sous la forme d'une came de glissement et d'arrêt (44) qui peut s'enclencher dans ledit creux d'arrêt (40).

3. Mécanique pour chasseur selon la revendication 1, caractérisée en ce que le cran d'arrêt de la came de glissement (28) est conformé en came d'arrêt, et que la came de glissement et d'arrêt du levier de manoeuvre présente un creux d'arrêt qui peut être clipsé sur ledit creux d'arrêt.

4. Mécanique pour chasseur selon la revendication 1, caractérisée en ce que le cran d'arrêt de la came de glissement et l'élément de glissement et d'arrêt du levier de manoeuvre comportent des surfaces d'arrêt appliquées l'une contre l'autre sous précontrainte.

5. Mécanique pour chasseur selon la revendication 2, caractérisée en ce que la came de glissement et d'arrêt (44) du levier de manoeuvre (22) présente une section transversale en forme de coin et comporte une pointe de coin (52) qui est appliquée linéairement, sur toute la plage de pivotement du levier de manoeuvre (22), contre la surface de glissement (36) et peut s'enclencher dans le creux d'arrêt (40).

6. Mécanique pour chasseur selon la revendication 5, caractérisée en ce que la pointe de coin (52) délimitant la came de glissement et d'arrêt (44) est plus large que la surface de glissement (36) de la came de glissement (28).

7. Mécanique pour chasseur selon l'une quelconque des revendications 1 à 6, caractérisée en ce que la surface de glissement (36) forme avec le plan défini par la plaque de base (10), dans chaque position de pivotement du levier de manoeuvre, un angle de rampe pour la came de glissement et d'arrêt (44) compris entre 55 et 70°.

8. Mécanique pour chasseur selon la revendication 7, caractérisée en ce que la surface de glissement présente un angle de rampe sensiblement constant sur toute la plage de pivotement du levier de manoeuvre (22).

9. Mécanique pour chasseur selon la revendication 7, caractérisée en ce que la surface de glissement (36) présente un angle de rampe qui diminue progressivement à partir de la partie coudée (26) en direction du creux d'arrêt (40).

10. Mécanique pour chasseur selon la revendication 7, caractérisé en ce que la surface de glissement (36) présente un angle qui reste tout d'abord constant ou augmente entre la partie coudée (26) et le creux d'arrêt (40) pour diminuer ensuite.

11. Mécanique pour chasseur selon l'une quelconque des revendications 1 à 10, caractérisée en ce que la surface de glissement (36) est délimitée par deux flancs latéraux (54, 56) avec des angles d'inclinaison différents par rapport au plan défini par la partie coudée (26), le flanc latéral (54) tourné vers les broches d'enfilage (12) étant plus raide que l'autre flanc latéral (56).

12. Mécanique pour chasseur selon la revendication 11, caractérisée en ce que la différence entre les angles d'inclinaison est de 6 à 14°, de préférence de 9 à 11°.

13. Mécanique pour chasseur selon l'une des revendications 11 ou 12, caractérisée en ce que l'angle d'inclinaison du flanc latéral (54) tourné vers les broches d'enfilage (12) est de 60 à 70° et celui de l'autre flanc latéral, de 50 à 60°.

14. Mécanique pour chasseur selon l'une quelconque des revendications 1 à 13, caractérisée en ce que la surface de glissement (36) présente un bord d'arrêt (38) sensiblement perpendiculaire à la plaque de base (10), situé sous l'axe de pivotement (64) du levier de manoeuvre (22), et que le creux d'arrêt (40) est prévu sur le côté du bord d'arrêt (38) opposé à la surface de glissement (36).

15. Mécanique pour chasseur selon la revendication 14, caractérisée en ce que le creux d'arrêt (40) est délimité par une face arrière (60) surélevée par rapport au bord d'arrêt (38).

16. Mécanique pour chasseur selon l'une quelconque des revendications 1 à 15, caractérisée en ce que la surface de glissement (36) est séparée vers le haut par un bord d'arrêt (38), du creux d'arrêt (40), et vers le bas par un bord de pied (58), d'un élément de base contigu, et que le bord d'arrêt (38) et le bord de pied (58) renferment entre eux un angle aigu ouvert en direction des broches d'enfilage (12).

17. Mécanique pour classeur selon la revendication 16, caractérisée en ce que, vu en projection frontale (fig_{.} 5b), l'angle entre le bord d'arrêt (38) et le bord de pied (58) est de 10 à 24°, de préférence de 15 à 19°.

18. Mécanique pour classeur selon l'une quelconque des revendications 1 à 17, caractérisée en ce que la came de glissement (28) comporte deux surfaces de glissement (36) et crans d'arrêt (40) associés à symétrie de révolution de 180°.

19. Mécanique pour classeur selon l'une quelconque des revendications 1 à 18, caractérisée en ce que le levier de manoeuvre (22) comporte un bras de manoeuvre (50) qui, dans la position d'ouverture, est orienté vers le haut sous un angle de moins de 25° par rapport à la plaque de base (10) et, dans la position de fermeture, vers le bas sous un angle de moins de 10° par rapport à la plaque de base (10).

20. Mécanique pour classeur selon la revendication 19, caractérisée en ce que le bras de manoeuvre (50) et le bras de levier (46) du levier de manoeuvre (22) à deux bras, qui porte la came de glissement et d'arrêt (44) renferment entre eux un angle compris entre 75 et 95°.

21. Mécanique pour classeur selon l'une quelconque des revendications 1 à 20, caractérisée en ce que le levier de manoeuvre (22) en matière plastique est monté unilatéralement sur un support (20) déplié de la plaque de base (10) et formant la selle d'appui.

22. Mécanique pour classeur selon l'une quelconque des revendications 1 à 20, caractérisée en ce que le levier de manoeuvre (22) en matière plastique est monté sur les deux côtés sur une selle d'appui en forme de caisson qui recouvre la partie coudée (26).

23. Mécanique pour classeur selon l'une quelconque des revendications 1 à 22, caractérisée en ce que la came de glissement (28) présente un évidement d'encliquetage (34) ouvert au bord pour le clipsage sur la partie coudée (26) de l'étrier de rabattage (18).

24. Mécanique pour classeur selon l'une quelconque des revendications 1 à 22, caractérisée en ce que la came de glissement (28) est moulée par injection sur la partie coudée (26) de l'étrier de rabattage (18).

25. Mécanique pour classeur selon l'une quelconque des revendications 1 à 24, caractérisée en ce que sur la partie coudée (26) de l'étrier de rabattage (18) est prévu au moins un coin à pincement (30) réalisé par déformation à froid et dépassant sur l'un des côtés, et que la came de glissement (28) présente un évidement (32) qui reçoit le coin à pincement (30) à engagement positif.

26. Mécanique pour classeur selon l'une quelconque des revendications 1 à 25, caractérisée en ce que sur le levier de manoeuvre (22) est conformé un élément de recouvrement (68) qui recouvre la came de glissement et d'arrêt (44) et la selle d'appui (20).

27. Mécanique pour classeur selon l'une quelconque des revendications 1 à 20, caractérisée en ce que, en inversion cinématique, la came de glissement sur le levier de manoeuvre (22), qui comporte la surface de glissement et le creux d'arrêt, et la came de glissement et d'arrêt sur la partie coudée (26) de l'étrier de rabattage (18) sont réalisées de préférence par moulage.
